# EUROPÄISCHE PATENTANMELDUNG

(11) **EP 4 311 895 A1**
(43) Veröffentlichungstag der Anmeldung: **31.01.2024**
(21) Anmeldenummer: 22187686.5
(22) Anmeldetag: 29.07.2022
(51) Int. Cl.: E04F 19/04

(54) **SOCKELLEISTE SOWIE HERSTELLUNGSVERFAHREN**

(71) Anmelder: Belec, Daniel, 78194 Immendingen (DE)
(72) Erfinder: Belec, Daniel, 78194 Immendingen (DE)

(57) **Zusammenfassung**

Sockelleiste (10) zum Einbau in ein Gebäude (12), insbesondere zur Altbausanierung, wobei die Sockelleiste (10) ein Trägerelement (14) aufweist, das dazu ausgebildet ist, im montierten Zustand zwischen einer Wandfläche (16) und einer Bodenfläche (18) des Gebäudes (12) einen Hohlraum (20) auszubilden, wobei das Trägerelement (14) zumindest auf einer äußeren Sichtfläche (24) der Sockelleiste (10) eine Putzschicht (22) aufweist und wobei die Sockelleiste (10) mit Putzschicht (22) für den Einbau in ein Gebäude (12) vorgefertigt ist.

## Beschreibung

Die vorliegende Erfindung betrifft eine Sockelleiste nach dem Oberbegriff des Anspruchs 1, sowie ein Verfahren zum Herstellen einer derartigen Sockelleiste nach dem Anspruch 14.

Gattungsgemäße Sockelleisten bestehen aus Metall oder Holz oder Kunststoff und werden bevorzugt als Winkel zwischen einem Fußboden und einer Wand eines Gebäudes eingesetzt, insbesondere um einen Übergang in Ecken zwischen einer Wandfläche und einer Bodenfläche optisch zu verschönern. Zum Beispiel kann es bei Parkett- oder Kachelböden zu unregelmäßigen Zuschnitten und Übergängen zu der Wandfläche kommen, die mit der Sockelleiste optisch abgedeckt werden sollen. Zur Fixierung der Sockelleisten werden insbesondere kraftschlüssige Schraubverbindungen eingesetzt, wobei die Sockelleiste möglichst flächig an einer Wandfläche und/oder Bodenfläche anliegt und deshalb selbst keinen gleichmäßigen Hohlraum ausbildet.

Besonders in der Altbausanierung kann es jedoch zu größeren Unebenheiten in der Boden- und/oder Wandfläche kommen, wobei ein flächiges Anliegen einer Sockelleiste zum Teil nicht gewährleistet werden kann. Des Weiteren ist auch eine kraftschlüssige Verbindung von Sockelleisten, insbesondere bei Altbaurenovierungen mit Sandsteinfundamenten, problematisch, da Dübel, insbesondere Kunststoffdübel, keinen Halt finden. Außerdem bilden bekannte Sockelleisten keinen ausreichend großen Hohlraum aus, um Fluidleitungen, insbesondere Überputzrohrleitungen, und/oder Elektrokabel abzudecken. Insbesondere in der Altbausanierung müssen deshalb diese Fluid- und/oder Elektroleitungen aufwändig in Schlitze in der Wand verlegt werden.

Der vorliegenden Erfindung liegt die Aufgabe zugrunde, eine Sockelleiste vorzuschlagen, die bei Vermeidung der aus dem Stand der Technik bekannten Probleme besonders einfach und zuverlässig montierbar, sowie optisch an die umgebenden Gebäudeflächen anpassbar ist.

Ferner besteht die Aufgabe darin, ein Verfahren zur Herstellung der Sockelleiste anzugeben.

Diese Aufgabe wird hinsichtlich der Sockelleiste mit den Merkmalen des unabhängigen Anspruchs 1 und hinsichtlich des Herstellungsverfahrens mit den Merkmalen des Anspruchs 14 gelöst.

Vorteilhafte Ausführungsformen sind Gegenstand der Unteransprüche.

Erfindungsgemäß wird eine Sockelleiste zum Einbau in ein Gebäude, insbesondere zur Altbausanierung beansprucht, wobei die Sockelleiste ein Trägerelement aufweist, das dazu ausgebildet ist im montierten Zustand zwischen einer Wandfläche und einer Bodenfläche des Gebäudes einen Hohlraum auszubilden, wobei das Trägerelement zumindest auf einer äußeren Sichtfläche der Sockelleiste eine Putzschicht aufweist und wobei die Sockelleiste mit Putzschicht für den Einbau in ein Gebäude vorgefertigt ist.

Vorteilhafterweise ist die Sockelleiste zum Einbau in ein Gebäude mit Wand- und/oder Bodenflächen ausgebildet, die ebenfalls eine Putzschicht aufweisen, um so das optische Erscheinungsbild der Sockelleiste an die umgebenen Gebäudeflächen anpassen zu können. Eine Wandfläche kann insbesondere als eine Trockenbauwand ausgebildet sein, die vorzugsweise ebenfalls eine Putzschicht aufweist. Alternativ oder zusätzlich wäre es denkbar, dass die Sockelleiste auch zwischen einer Wand- und einer Deckenflächen angeordnet werden kann und/oder zwischen zwei Wandflächen.

Die Erfindung hat überraschenderweise erkannt, dass durch die Verwendung einer Sockelleiste mit einem Trägerelement und einer vorgefertigten Putzschicht die Sockelleiste optisch oder visuell an Wand- und/oder Bodenflächen des Gebäudes angepasst werden kann und so einen möglichst nahtlosen Übergang zu einer Wand- und/oder Bodenfläche ermöglicht.

Besonders vorteilhaft kann die Sockelleiste besonders große Dimensionen aufweisen, ohne dabei optisch negativ aufzufallen. So ist die Sockelleiste überraschenderweise insbesondere für die Altbausanierung einsetzbar, um vorteilhafterweise Unebenheiten und verschiedene Spaltmaße auszugleichen. Vorteilhafterweise können mittels der Sockelleiste Trockenbauwände, insbesondere aus Gipsplatten, besonders kostengünstig und mit vorhandenen Materialien verkleidet werden. Ein zeitintensives Verblenden oder Verspachteln der Trockenbauwände, insbesondere in einem Bodenbereich oder einem Randbereich des Gebäudes, kann mittels der Sockelleiste umgangen werden, da ein Versatz oder Unregelmäßigkeiten in der Anordnung von Trockenbauwänden verkleidet werden können, um ein einheitliches Wandbild zu erreichen.

Weiter können Fluidleitungen, insbesondere Heizungsrohre oder Lüftungsrohre, und/oder Elektroleitungen in dem Hohlraum mittels der Sockelleiste abgedeckt werden. Insbesondere für die Altbausanierung ist eine solche nachträgliche Abdeckung erforderlich und kann die Verwendung von gesamten Zwischenwänden oder Vorwänden ersetzen, die insbesondere einen Innenraum von Altbauten erheblich einschränken können. Dabei können in derartigen Vorwänden waagrechte Schlitze zum Einsatz von Fluid- und/oder Elektroleitungen ersetzt werden.

Besonders vorteilhaft ist die Sockelleiste vorproduziert oder vorgefertigt und kann so reproduzierbar mit Formwerkzeugen und/oder automatischen Maschinen in großer Stückzahl hergestellt werden. Dabei können Sockelleisten mit bekannten Putzarten und/oder Putzstrukturen hergestellt werden, um einer Sanierungsperson eine breite Auswahl bereitzustellen, die bevorzugt einen optisch nahtlosen Übergang zu vorhandenen Putzschichten ermöglichen. Weiter vorteilhaft ist durch die Vorproduktion kein/e Anmischen, Beschichtung und Strukturierung von Putzschichten auf einer Baustelle erforderlich, weshalb für die Montage der erfindungsgemäßen Sockelleiste bevorzugt kein Fachpersonal erforderlich ist.

Vorzugsweise ist zwischen dem Trägerelement und der Putzschicht eine Haftvermittlerschicht und/oder eine Grundierung, insbesondere ein Quarzgrund, und/oder ein Grundputz ausgebildet. Dabei kann es sich bei dem Grundputz um eine Art Verspachtelung handeln, der vorzugsweise auf das Trägerelement aufgespachtelt wird, vorzugsweise um Unebenheiten in einer Außenoberfläche des Trägerelements auszugleichen. Auf den Grundputz lässt sich die Putzschicht als ein Oberputz mit verbesserter Haftung aufbringen, der die Sichtfläche der Sockelleiste ausbildet. Zusätzlich kann zwischen dem Grundputz und dem Oberputz eine weitere Haftvermittlerschicht, insbesondere ein Quarzgrund, aufgetragen werden.

In einer bevorzugten Ausführungsform ist das Trägerelement als eine Strukturplatte, insbesondere aus Gipsmaterial und/oder Metall und/oder Kunststoff, insbesondere Schaumstoffplatten, und/oder Holz ausgebildet. Insbesondere kann dabei die Strukturplatte sandwichartig verschiedene Materialien kombinieren, vorzugsweise um eine Biegesteifigkeit der Strukturplatte zu erhöhen. Besonders bevorzugt kann das Trägerelement als ein winkelförmiges Metallprofil, insbesondere Aluminium, ausgebildet sein.

Bevorzugt weist das Trägerelement ein derartiges Material auf, das mit Acrylmaterialien verklebbar ist. Besonders offenporige Gipsmaterialien weisen gute Hafteigenschaften zu Acrylmaterialien auf, um eine stoffschlüssige Verbindung der Sockelleiste mit einer Wand- und/oder Bodenfläche zu verbessern.

Besonders bevorzugt ist das Trägerelement aus einem Gipsmaterial ausgebildet, insbesondere als eine vorgefertigte Gipsplatte als Strukturplatte und/oder eine gegossene Gipsform. Die Gipsplatte ist bevorzugt als eine vorgefertigte Gipskartonplatte, insbesondere eine Rigipsplatte, ausgebildet. Alternativ oder zusätzlich kann das Gipsmaterial in eine vordefinierte Form gegossen werden. Eine Gipsform kann den Vorteil aufweisen, dass auch gekrümmte oder gebogene Trägerelemente ausgebildet werden können. Des Weiteren können die vorteilhaften Isolierungs-, Schallschutz- und Feuchtigkeitsschutzeigenschaften des Gipsmaterials auch im Bereich der Sockelleiste erfüllt werden.

Besonders bevorzugt weist das Gipsmaterial eine offenporige Oberfläche auf, die insbesondere eine stoffschlüssige Verbindung des Trägerelements zu einer Wand- und/oder Bodenfläche verbessert. Auch eine Haftung der Putzschicht kann dadurch vorteilhafterweise verbessert werden. Vorzugsweise ist das Gipsmaterial als ein Kalkzementputz ausgebildet.

Vorteilhafterweise weist das Trägerelement zumindest zwei Strukturplatten als Flanken auf, vorzugsweise zwei Gipsplatten, besonders bevorzugt Gipskartonplatten, die stoßförmig aneinander angeordnet sind, wobei die zumindest zwei Strukturplatten jeweils zumindest einends eine Fase aufweisen, insbesondere eine 45° Fase, an der die Strukturplatten vorzugsweise stoffschlüssig miteinander verbunden sind. Vorzugsweise ein Trägerelement aus Gipsplatten ermöglicht eine besonders kostengünstige Herstellung. Ein Winkel zwischen den zwei Strukturplatten kann vorteilhafterweise beliebig angepasst werden, wobei besonders bevorzugt zwei Strukturplatten rechtwinklig zueinander angeordnet sind, um einen möglichst großen Hohlraum auszubilden.

Vorzugsweise weisen Trägerelemente, insbesondere die Gipsplatten, für den Einsatz in Nassräumen eine Imprägnierschicht auf, um einen Wassereintritt in das Trägerelement selbst und/oder darunterliegende Fluid- und/oder Elektroleitungen zu verhindern. Die Imprägnierschicht ist bevorzugt als unterste Schicht der Putzschicht ausgebildet, insbesondere zusätzlich oder alternativ zu einer Grundputzschicht als Grundierung.

Alternativ oder zusätzlich ist das Trägerelement als ein Gewebematerial und/oder ein Gittermaterial ausgebildet, insbesondere aus Metall und/oder Kunststoff. Vorteilhafterweise kann mittels Gewebe- und/oder Gittermaterialien eine dreidimensionale Form der Sockelleiste geformt werden, wobei gleichzeitig eine hohe mechanische Stabilität gewährleistet werden kann, insbesondere durch den Einsatz eines Metallträgermaterials. Insbesondere ein Gewebe- und/oder Gittermaterial kann eingespachtelt werden, um ein Trägerelement der Putzschicht ausbilden. Dabei wäre es auch denkbar, dass das Gewebe- und/oder Gittermaterial in Kombination mit einer Gipsplatte sandwichartig aufgebaut ist, wobei die Gipsplatte einen Kern ausbildet.

In einer besonders bevorzugten Ausführungsform weist das Trägerelement zumindest eine schichtartige, insbesondere sandwichartige, Strukturplatte auf, die sich aus einem Gipsmaterial und einem Verstärkungsmaterial zusammensetzt, vorzugsweise zumindest eine Gipsplatte als Gipsmaterial und zumindest ein Verstärkungsplatte und/oder ein Verstärkungsgewebe und/oder Verstärkungsgitter als Verstärkungsmaterial. Das Verstärkungsmaterial ist vorzugsweise aus Metall und/oder Kunststoff ausgebildet. Ein bevorzugter Schichtaufbau einer Sockelleiste mit sandwichartigen Trägerelement weist als erste Schicht ein Verstärkungsmaterial, insbesondere eine Metallplatte, auf, als zweite Schicht ein Gipsmaterial, insbesondere eine Gipsplatte, und als dritte Schicht die Putzschicht.

Alternativ oder zusätzlich kann das Verstärkungsmaterial auch als zweite oder dritte Schicht zwischen dem Gipsmaterial und der Putzschicht ausgebildet sein, um vorzugsweise einen Kantenschutz der Sockelleiste auszubilden.

Vorzugsweise weist das Trägerelement zwischen dem Gipsmaterial und dem Verstärkungsmaterial eine Haftvermittlerschicht, insbesondere eine Grundierung und/oder einen Grundputz oder Verspachtelung, auf. Alternativ oder zusätzlich wäre es denkbar, dass das Gipsmaterial mit dem Verstärkungsmaterial verklebt ist, insbesondere mit einem Acrylkleber.

Weiter ist es denkbar, dass das Verstärkungsmaterial als ein Formgebungswerkzeug wirkt, um die Sockelleiste aus einem Gipsmaterial zu gießen und/oder aus mehreren verklebten Gipsplatten herzustellen.

Vorzugsweise beträgt eine Dicke des Trägerelements aus einem Gipsmaterial zwischen 9mm und 20mm.

Vorteilhafterweise kann mittels Materialien hoher Steifigkeit, insbesondere Metallplatten, die mechanische Stabilität der Sockelleiste erhöht werden und/oder deren Dicke und damit den Einbauraum der Sockelleiste reduziert werden. Vorzugsweise beträgt eine Dicke einer Metallplatte und/oder eines Metallgitters zwischen 0,5mm bis 2mm, insbesondere 1mm.

Vorzugsweise ist die Sockelleiste mit der Wandfläche und/oder der Bodenfläche, insbesondere die Sichtfläche der Putzschicht, stoffschlüssig verbindbar, insbesondere mit einem Acrylkleber. Insbesondere eine stoffschlüssige Verbindung ist in der Altbausanierung bevorzugt, da Wände von Altbauten aus Sandstein ausgebildet sein können, die nurmehr eine unzureichende kraftschlüssige Verbindung, insbesondere mit Kunststoffdübeln, zulassen. Vorzugsweise ist die stoffschlüssige Verbindung als eine Strukturacrylpaste ausgebildet, die an die Putzschicht der Wandfläche und/oder der Sockelleiste in Ihrer optischen Erscheinung angepasst ist.

Besonders bevorzugt ist eine Putzschicht der Sockelleiste an bereits bekannte Strukturacrylpasten hinsichtlich deren kommerziell verfügbaren Auswahl angepasst, um eine möglichst optisch nahtlosen Einbau in das Gebäude zu ermöglichen.

Alternativ oder zusätzlich ist es denkbar, dass die Sockelleiste mit der Wandfläche und/oder der Bodenfläche mittels einer Silikonfuge verbindbar ist, insbesondere für den Einsatz in Nassräumen.

Die Sockelleiste weist bevorzugt im Querschnitt eine Höhe und/oder eine Breite zwischen 50mm und 120mm, besonders bevorzugt zwischen 50mm und 80mm auf, insbesondere um Unebenheiten in der Wandfläche und/oder der Bodenfläche des Gebäudes auszugleichen, und/oder Fluid- und/oder Elektroleitungen abzudecken. Insbesondere auf Grund der vorteilhaften optischen Auswahl der Putzschicht der Sockelleiste entsprechend einer Putzschicht der Wandfläche kann die Sockelleiste auch bei größerer Ausgestaltung einen vorteilhafterweise für einen Betrachter unauffällige visuelle Ausstrahlung haben.

Alternativ oder zusätzlich kann die Höhe und/oder die Breite auch derart ausgebildet sein, dass standardisierte Fluid- und/oder Elektroleitungen innerhalb des Hohlraums geführt werden können.

Dabei wäre es auch denkbar, dass die Sockelleiste sehr dünn und/oder niedrig ausgebildet ist, falls Leitungen und/oder Unebenheiten ebenfalls besonders klein ausgebildet sind.

Bevorzugt weist die Putzschicht eine Körnung von wenigstens 0,5mm bis 5mm auf. Vorzugsweise wird mit der Körnung eine Partikelgröße innerhalb der Putzschicht verstanden, die der Oberfläche der Putzschicht eine bestimmte äußere Optik verleiht. Beispielsweise weist eine Körnung von 0,5mm eine feine, fast glatte Oberfläche auf, wobei ein sehr kleinteiliges Putzkorn verwendet wird. Weiter bevorzugt kann eine Körnung auch als Abmessungen von Hervorhebungen und/oder Einkerbungen in der fertiggestellten Putzschicht verstanden werden. Bei einer Körnung mit bis zu 5mm kann eine optisch stark wahrnehmbare äußere Struktur erreicht werden, wobei eine solche Körnung vorzugsweise durch eine bestimmte Oberflächenbehandlung erreichbar ist.

Weiter bevorzugt weist die Putzschicht eine Schichtdicke von mindestens 3mm, insbesondere eine genormte Schichtdicke nach DIN 18850-2, auf.

Besonders bevorzugt weist ein Grundputz oder eine Verspachtelung eine Schichtdicke zwischen 2mm bis 4mm, vorzugsweise 3mm, und ein Oberputz und/oder eine Lackierung eine Schichtdicke zwischen 2mm bis 4mm, vorzugsweise 3mm, auf.

Die Putzschicht ist bevorzugt aus organischem und/oder anorganischem Material ausgebildet, vorzugsweise aus mineralischen Materialien auf Sandbasis mit Bindemitteln, insbesondere Gips und/oder Kalk und/oder Zement. Besonders bevorzugt wird die Putzschicht auf Sandbasis mit Bindemitteln mit Wasser vermischt, wobei eine chemische Reaktion stattfindet und die Bestandteile sich miteinander verbinden. Alternativ oder zusätzlich kann die Putzschicht als Kunststoffputz ausgebildet sein, vorzugsweise aus organischen Bindemitteln, insbesondere Kunstharzputze und/oder Silikatputze, wobei vorteilhafterweise keine Mischung mit Wasser notwendig ist.

Alternativ oder zusätzlich kann die Putzschicht, insbesondere ein Oberputz, als eine Mörtelschicht ausgebildet sein.

Vorzugsweise ist ein Feinputz als Teil der Putzschicht, insbesondere als Oberputz, besonders bevorzugt mit einer Körnung zwischen 0,5mm und 1mm, auf Kalkbasis für Innenwände des Gebäudes einsetzbar, insbesondere für Feuchträume. Im Außenbereich sind bevorzugt Putzschichten mit einer Kalk- und/oder Zementmischung einsetzbar.

Besonders bevorzugt weist die Putzschicht eine Oberflächenstruktur und/oder eine Farbbeschichtung, insbesondere eine Lackierung, auf, insbesondere um die Putzschicht vorhandenen Wandflächen anzupassen und so einen möglichst optisch nahtlosen Übergang zu der Sockelleiste zu ermöglichen.

Vorzugsweise weist die vorgefertigte Sockelleiste eine standardisierte Länge, vorzugsweise zwischen 500mm und 4000mm, ganz besonders bevorzugt von 1000mm, 1500mm, 2000mm, 2500mm, 3000mm, 3500mm oder 4000mm auf. Insbesondere die Auswahl verschiedener standardisierter Längen kann durch eine Kombination eine Montage erleichtern, wobei zur Montage die Sockelleiste vorzugsweise abgelängt wird und besonders bevorzugt stoffschlüssige, insbesondere mit einem Acrylkleber, mit einer weiteren Sockelleiste verbunden wird.

Die Erfindung betrifft auch ein Verfahren zur Herstellung einer Sockelleiste, insbesondere eine zuvor beschriebene Sockelleiste, wobei die Sockelleiste ein Trägerelement aufweist, das dazu ausgebildet ist im montierten Zustand zwischen einer Wandfläche und/oder einer Bodenfläche des Gebäudes einen Hohlraum auszubilden. Das Verfahren beinhaltet die folgenden Schritte in einer bevorzugten Reihenfolge, wobei eine Abweichung von der Reihenfolge in beliebiger Ausführungsform möglich ist. In einem bevorzugten ersten Schritt wird das Trägerelement entsprechend dem einzustellenden Hohlraum geformt und/oder ausgerichtet, zum Beispiel ein Hohlraum um Fluid- und/oder Elektroleitungen abzudecken. In einem bevorzugten zweiten Schritt wird ein Putzmaterial für den Einsatz in Gebäuden angemischt, insbesondere eine Kalk- und/oder Zementmischung mit Wasser. In einem bevorzugten dritten Schritt wird das Putzmaterial auf eine Außenfläche des Trägerelements aufgebracht, um eine Sichtfläche der Sockelleiste und eine Putzschicht auszubilden.

Vorzugsweise kann eine Oberfläche der Putzschicht strukturiert oder veredelt werden, insbesondere durch die Wahl der Körnung und Zusammensetzung des Putzes, als auch durch eine Oberflächenbehandlung. Bekannte Oberflächenbehandlungen sind ein Kellenputz, Kratzputz, Modellierputz, Reibeputz, Rollputz oder Spritzputz, die sich nach Aufbringungsmethode und/oder Nachbearbeitung, zum Beispiel mit Roll- oder Reibwerkzeugen, unterscheiden.

Zusätzlich ist es in einem weiteren Schritt denkbar, dass zum Trocknen der Putzschicht die Sockelleiste beschwert wird, insbesondere um eine Ausrichtung des Trägerelements zu gewährleisten und/oder ein Verlaufen der Putzschicht, insbesondere mit einer bestimmten Oberflächenstruktur, zu verhindern. Vorzugsweise kann ein Trägerelement aus Strukturplatten aus einem Gipsmaterial mittels eines Formwerkzeugs in Position und Ausrichtung gehalten werden, bis die Strukturplatten bevorzugt miteinander stoffschlüssig verbunden sind und/oder die Putzschicht aufgetragen und ausgehärtet ist.

Weiter betrifft die Erfindung ein Verfahren zur Montage der Sockelleiste in einem Gebäude, insbesondere eine zuvor genannte Sockelleiste, wobei die Sockelleiste vor der Montage vorgefertigt hergestellt wird, wobei auf eine Wandfläche eine Putzschicht, vorzugsweise entsprechend der Sockelleiste, aufgebracht wird, oder umgekehrt, wobei die vorgefertigte Sockelleiste zwischen der Wandfläche und/oder einer Bodenfläche ausgerichtet wird und stoffschlüssig, insbesondere mit einem Acrylkleber, mit der Wandfläche und/oder der Bodenfläche verbunden wird. Dadurch kann zwischen der Wandfläche und der Bodenfläche ein Hohlraum ausgebildet werden, insbesondere um Fluid- und/oder Elektroleitungen abzudecken.

Da die Sockelleiste vorteilhafterweise vorgefertigt wird, kann die Montage der Sockelleiste vereinfacht, beschleunigt und auch von ungeübten Bedienpersonen ausgeführt werden, wobei die vorgefertigte Sockelleiste vorzugsweise entsprechend einer gewünschten optischen Sichtfläche in Abstimmung mit vorhandener Putzschichten des Gebäudes ausgewählt wird.

Weitere Vorteile und Einzelheiten der Erfindung ergeben sich aus der nachfolgenden Beschreibung bevorzugter Ausführungsformen der Erfindung sowie anhand von rein schematischen Zeichnungen.

Es zeigen:
- Fig. 1a:: eine Querschnittsansicht auf eine Sockelleiste im montierten Zustand in einem Gebäude,
- Fig. 1b:: eine Detailansicht auf die Sockelleiste gemäß der Fig. 1a mit Trägerelement und Putzschicht.

Gleiche Elemente beziehungsweise Elemente mit gleicher Funktion sind in den Figuren mit den gleichen Bezugsziffern versehen.

In der Fig. 1a ist eine Sockelleiste 10 in einem montierten Zustand in einem Gebäude 12 dargestellt, wobei als Ausschnitt eines Gebäudes 12 eine vertikale Wandfläche 16 und eine horizontale Bodenfläche 18 gezeigt ist. Zwischen der Wand- und der Bodenfläche 16, 18 bildet die Sockelleiste 10 einen Hohlraum 20 aus, der vorzugsweise dazu ausgebildet ist, Fluid- und/oder Elektroleitungen 26 abzudecken. Insbesondere für eine Altbausanierung dient der Hohlraum 20 zusätzlich oder alternativ auch zur Abdeckung von Unebenheiten in der Wand- und/oder der Bodenfläche 16, 18.

Alternativ oder zusätzlich kann die hier dargestellte Sockelleiste 10 Hohlraum 20 in einem Winkel oder Eckbereich des Gebäudes 12 zwischen zwei Wandflächen 16 und/oder der Wandfläche 16 und einer hier nicht dargestellten Deckenfläche ausbilden.

Die Sockelleiste weist ein Trägerelement 14 auf, insbesondere zwei Strukturplatten 28, die den Hohlraum 20 im montierten Zustand ausbilden. Auf einer Sichtfläche 24 der Sockelleiste 10, insbesondere eine dem Hohlraum 20 abgewandten Oberfläche der Sockelleiste 10, weist das Trägerelement 14 eine Putzschicht 22 auf. Die Putzschicht 22 ist vorzugsweise dazu ausgebildet, einen möglichst optisch nahtlosen Übergang zu einer Wandfläche 16 und/oder einer Bodenfläche 18, insbesondere einer Putzschicht 30 der Wandfläche 16, zu gewährleisten. Vorteilhafterweise kann so ein Hohlraum 20 durch die Sockelleiste 10 abgedeckt werden, ohne dabei für einen Betrachter optisch auffallend zu wirken.

Bevorzugt sind die zwei Strukturplatten 28 des Trägerelements 14 als zwei Gipsplatte 40 ausgebildet, um der Sockelleiste 10 eine mechanische Stabilität zu verleihen. Alternativ oder zusätzlich können die zwei Strukturplatten als eine Metall- und/oder Kunststoffplatte ausgebildet oder als Sandwichverbund mit einer Verstärkungsplatte 42, insbesondere aus Metall oder Kunststoff, verstärkt sein, insbesondere wäre auch ein Metallgitter oder ein Kunststoffgewebe oder eine Pappenmaterial als Verstärkung denkbar, wobei die Gipsplatte 40 als ein Kernmaterial wirkt. Die Verstärkungsplatte 42 kann vorzugsweise winkelförmig zwischen den zwei Gipsplatten 40 angeordnet werden. Bevorzugt weist die Sockelleiste zwischen der Verstärkungsplatte 42 und den Gipsplatten 40 als Verbindung eine Haftvermittlerschicht und/oder eine Acrylkleberschicht auf. Die Verstärkungsplatte 42 ist zudem möglichst als unterste Schicht ausgebildet, vorzugsweise da die Gipsplatten 40 verbesserte Haftungseigenschaften für die Putzschicht 22 aufweisen.

Alternativ oder zusätzlich kann die Verstärkungsplatte 42 zwischen der Strukturplatte 28 und der Putzschicht 22, insbesondere als ein Kantenschutz der Sockelleiste 10, angeordnet sein.

Ein Ausrichtungswinkel α zwischen den zwei Strukturplatten 28 beträgt vorzugsweise 90° oder weniger, um einen möglichst großen Hohlraum 20 auszubilden. Weiter bevorzugt weisen die zwei Strukturplatten zumindest einends eine Fase 32 auf, insbesondere eine 45° Fase, die im stoßförmigen montierten Zustand bevorzugt stoffschlüssig miteinander verbunden sind.

Bevorzugt ist die Sockelleiste 10 stoffschlüssig, insbesondere mittels einem Acrylkleber, und/oder einer hier dargestellten Fuge 34 mit der Wandfläche 16 verbunden. Besonders bevorzugt weist die Fuge 34 eine Oberflächenstrukturierung und/oder Körnung entsprechend den Putzschichten 22, 30 der Sockelleiste 10 und/oder der Wandfläche 16 auf, um einen möglichst optisch nahtlosen Übergang zu gewährleisten. Vorzugsweise ist die Fuge 34 aus einem Acrylmaterial ausgebildet.

In der Fig. 1b ist ein Ausschnitt der Sockelleiste 10 im Querschnitt schichtweise dargestellt. Eine Grundschicht der Sockelleiste 10 bildet das Trägerelement 14 aus, das zur Gewährleistung einer mechanischen Stabilität, insbesondere einer hohen Biegesteifigkeit, vorzugsweise den größten Anteil einer Gesamtdicke ausmacht. Zwischen dem Trägerelement 14 und der Putzschicht 22 ist vorzugsweise eine Haftvermittlerschicht, insbesondere eine Grundierung und/oder ein Grundputz, aufgebracht, um eine Haftung der Putzschicht 22 an einer Oberfläche des Trägerelements 14 zu verbessern. Weiter kann die Sichtfläche 24 der Putzschicht 22 eine Oberflächenstruktur 38 aufweisen, die insbesondere durch Verwendung einer bestimmten Körnung der Putzschicht 22 und/oder durch Auftragungsverfahren oder nachträgliche Oberflächenbehandlungen der Putzschicht 22 erreicht werden kann.

### Bezugszeichenliste

- 10: Sockelleiste
- 12: Gebäude
- 14: Trägerelement
- 16: Wandfläche des Gebäudes
- 18: Bodenfläche des Gebäudes
- 20: Hohlraum
- 22: Putzschicht
- 24: Sichtfläche der Sockelleiste
- 26: Fluid- und/oder Elektroleitung
- 28: Strukturplatten
- 30: Putzschicht der Wandfläche
- 32: Fase der Strukturplatten
- 34: Fuge
- 36: Haftvermittlerschicht
- 38: Oberflächenstruktur der Putzschicht
- 40: Gipsplatte
- 42: Verstärkungsplatte

- B, H, L: Breite, Höhe, Länge der Sockelleiste
- α: Ausrichtungswinkel der Strukturplatten

## Patentansprüche

1. Sockelleiste (10) zum Einbau in ein Gebäude (12), insbesondere zur Altbausanierung, wobei die Sockelleiste (10) ein Trägerelement (14) aufweist, das dazu ausgebildet ist, im montierten Zustand zwischen einer Wandfläche (16) und einer Bodenfläche (18) des Gebäudes (12) einen Hohlraum (20) auszubilden,
**dadurch gekennzeichnet,**
**dass** das Trägerelement (14) zumindest auf einer äußeren Sichtfläche (24) der Sockelleiste (10) eine Putzschicht (22) aufweist, wobei die Sockelleiste mit Putzschicht (22) für den Einbau in ein Gebäude (12) vorgefertigt ist.

2. Sockelleiste nach dem Anspruch 1,
**dadurch gekennzeichnet,**
**dass** zwischen dem Trägerelement (14) und der Putzschicht (22) eine Haftvermittlerschicht (36) und/oder eine Grundierung und/oder ein Grundputz ausgebildet ist.

3. Sockelleiste nach dem Anspruch 1 oder 2,
**dadurch gekennzeichnet,**
**dass** das Trägerelement (14) als eine Strukturplatte (28), insbesondere aus Gipsmaterial und/oder Metall und/oder Kunststoff, insbesondere Schaumstoffplatten, und/oder Holz ausgebildet ist.

4. Sockelleiste nach einem der Ansprüche 1 bis 3,
**dadurch gekennzeichnet,**
**dass** das Trägerelement (14) aus einem Gipsmaterial ausgebildet ist, insbesondere als eine vorgefertigte Gipsplatte (40) und/oder einer gegossenen Gipsform.

5. Sockelleiste nach dem Anspruch 3 oder 4,
**dadurch gekennzeichnet,**
**dass** das Trägerelement (14) zumindest zwei Strukturplatten (28) als Flanken aufweist, vorzugsweise zwei Gipsplatten (40), besonders bevorzugt Gipskartonplatten, die stoßförmig aneinander angeordnet sind, wobei die zumindest zwei Strukturplatten (28) jeweils zumindest einends eine Fase (32) aufweisen, insbesondere eine 45° Fase, an der die Strukturplatten (28) vorzugsweise stoffschlüssig miteinander verbunden sind.

6. Sockelleiste nach einem der Ansprüche 1 bis 5,
**dadurch gekennzeichnet,**
**dass** das Trägerelement (14) als ein Gewebematerial und/oder ein Gittermaterial ausgebildet ist, insbesondere aus Metall und/oder Kunststoff.

7. Sockelleiste nach einem der Ansprüche 3 bis 6,
**dadurch gekennzeichnet,**
**dass** das Trägerelement (14) zumindest eine schichtartige, insbesondere sandwichartige, Strukturplatte (28) aufweist, die sich aus einem Gipsmaterial und einem Verstärkungsmaterial zusammensetzt, vorzugsweise zumindest eine Gipsplatte (40) und zumindest eine Verstärkungsplatte (42) und/oder ein Verstärkungsgewebe und/oder Verstärkungsgitter.

8. Sockelleiste nach einem der Ansprüche 1 bis 6,
**dadurch gekennzeichnet,**
**dass** die Sockelleiste (10) mit der Wandfläche (16), insbesondere die Sichtfläche (24) der Putzschicht (22), stoffschlüssig verbindbar ist, insbesondere mit einem Acrylkleber.

9. Sockelleiste nach einem der Ansprüche 1 bis 7,
**dadurch gekennzeichnet,**
**dass** die Sockelleiste im Querschnitt eine Höhe (H) und/oder eine Breite (B) zwischen 50mm und 120mm, besonders bevorzugt zwischen 50mm und 80mm aufweist, insbesondere um Unebenheiten in der Wandfläche (16) und/oder der Bodenfläche (18) des Gebäudes (12) auszugleichen, und/oder Fluid- und/oder Elektroleitungen (26) abzudecken.

10. Sockelleiste nach einem der Ansprüche 1 bis 9,
**dadurch gekennzeichnet,**
**dass** die Putzschicht (22) eine Schichtdicke (t) von mindestens 3mm, insbesondere eine genormte Schichtdicke nach DIN 18850-2, aufweist.

11. Sockelleiste nach einem der Ansprüche 1 bis 10,
**dadurch gekennzeichnet,**
**dass** die Putzschicht (22) aus organischem und/oder anorganischem Material ausgebildet ist, vorzugsweise aus mineralischen Materialien auf Sandbasis mit Bindemitteln, insbesondere Gips und/oder Kalk und/oder Zement.

12. Sockelleiste nach einem der Ansprüche 1 bis 11,
**dadurch gekennzeichnet,**
**dass** die Putzschicht (22) eine Oberflächenstruktur (38) und/oder eine Farbbeschichtung aufweist.

13. Sockelleiste nach einem der Ansprüche 1 bis 12,
**dadurch gekennzeichnet,**
**dass** die Sockelleiste (10) eine standardisierte Länge (L), vorzugsweise zwischen 500mm und 4000mm, ganz besonders bevorzugt von 1000mm, 1500mm, 2000mm, 2500mm, 3000mm, 3500mm oder 4000mm aufweist.

14. Verfahren zur Herstellung einer Sockelleiste (10), insbesondere nach einem der Ansprüche 1 bis 13, wobei die Sockelleiste (10) ein Trägerelement (14) aufweist, das dazu ausgebildet ist, im montierten Zustand zwischen einer Wandfläche (16) und einer Bodenfläche (18) des Gebäudes (12) einen Hohlraum (20) auszubilden, mit den folgenden Schritten:
- Formen und/oder Ausrichten des Trägerelements (14) entsprechend dem einzustellenden Hohlraum (20),
- Anmischen eines Putzmaterials, insbesondere eine Kalk-und /oder Zementmischung, für den Einsatz in Gebäuden (12),
- Aufbringen des Putzmaterials auf eine Außenfläche des Trägerelements (14), um eine Sichtfläche (24) der Sockelleiste (10) auszubilden.

15. Verfahren zur Montage der Sockelleiste (10), insbesondere nach einem der Ansprüche 1 bis 13, in einem Gebäude (12), wobei die Sockelleiste (10) nach dem Anspruch 14 vor der Montage hergestellt wird, wobei auf eine Wandfläche (16) eine Putzschicht (30), vorzugsweise entsprechend der Putzschicht (22) der Sockelleiste (10), aufgebracht wird, wobei die vorgefertigte Sockelleiste (10) zwischen der Wandfläche (16) und einer Bodenfläche (18) ausgerichtet wird und stoffschlüssig, insbesondere mit einem Acrylkleber, mit der Wandfläche (16) und/oder der Bodenfläche (18) verbunden wird.
